# EUROPÄISCHE PATENTSCHRIFT

(11) **EP 0 945 345 B1**
(45) Veröffentlichungstag und Bekanntmachung des Hinweises auf die Patenterteilung: **03.03.2004**
(21) Anmeldenummer: 99106342.1
(22) Anmeldetag: 26.03.1999
(51) Int. Cl.: B65B 27/06

(54) **Verfahren zur Herstellung von mehrfachen Bindungen an horizontal angeordneten Drahtbunden**
Method for making multiple bindings on horizontally disposed coils of wire
Procédé de fabrication de ligatures multiples sur des bobines de fil

(30) Priorität: 27.03.1998 DE 19813431
(43) Veröffentlichungstag der Anmeldung: 29.09.1999
(73) Patentinhaber: SAARSTAHL AKTIENGESELLSCHAFT, 66333 Völklingen (DE)
(72) Erfinder: Reichrath, Otto Dipl.-Ing., 66787 Wadgassen (DE); Baues, Martin Dipl.-Ing., 66333 Völklingen (DE)
(74) Vertreter: Vièl, Georg, Dipl.-Ing.

(56) Entgegenhaltungen:
- EP-A- 0 039 759
- EP-A- 0 517 149
- DE-B- 1 277 737

## Beschreibung

Die Erfindung betrifft ein Verfahren zur Herstellung von mehrfachen Bindungen an horizontal angeordneten Drahtbunden, wobei eine Bindung des gepreßten Drahtbundes durch um 90° versetztes Bindematerial erfolgt.

Bei modernen Drahtwalzstraßen, auf denen Stahldraht im Durchmesserbereich von etwa 5 mm bis etwa 24 mm erzeugt werden, wird der fertig gewalzte Draht zu Drahtbunden mit einem Gewicht von ca. 1.000 bis 3.000 kg zusammengefaßt. In einer nachgeschalteten Drahtbundadjustage gilt es, diese Drahtbunde zu verdichten und mit einer Bindung zu versehen.

Bekanntermaßen besteht der Bindeprozeß aus einer Vierfachbindung des angehobenen und gepreßten Bundes durch das Auge, wobei die Bindungen um 90° zueinander versetzt sind. Als Bindematerial dient üblicherweise Stahlband oder auch Walzdraht. Eine solche Vierfachbindung ist dann nicht ausreichend, wenn die Drahtbunde größeren Belastungen beim Transport zum Verbraucher ausgesetzt sind.

So ist es auch schon versucht worden, bei Drahtbunden mit einer Achtfachbindung zu arbeiten. Diese sollte so hergestellt werden, daß nach erfolgter erster Vierfachbindung der Drahtbund um 45° gedreht wird und dann eine weitere Vierfachbindung angebracht werden sollte. Dieser Versuch führte u.a. deshalb nicht zum Ergebnis, weil durch das Drehen des Drahtbundes in der Drahtbundpresse die Windungen des Drahtbundes teilweise beschädigt und durch die erneut erforderliche Pressung die ersten Bindungen locker wurden.

Der Erfindung liegt die Aufgabe zugrunde, ein Verfahren der eingangs näher bezeichneten Art zu schaffen, mit dem bei Drahtbunden eine für größere Transportstrecken erforderliche Achtfachbindung unter Vermeidung der bekannten Nachteile realisiert werden kann.

Diese Aufgabe wird bei dem Verfahren zur Herstellung von mehrfachen Bindungen an horizontal angeordneten Drahtbunden, wobei eine Bindung des gepreßten Bundes durch um 90° versetztes Bindematerial erfolgt, dadurch gelöst, daß nach Beendigung des Bindezyklus in unveränderter Lage und bei unverändertem Preßdruck des Drahtbundes ein weiterer vollständiger Bindevorgang zu einer Achtfachbindung durchgeführt wird.

Das Bindematerial zur Herstellung der Achtfachbindung kann beispielsweise Stahlband oder Stahldraht sein.

Die mit der Erfindung erzielten Vorteile bestehen insbesondere darin, daß in ein und derselben Position des Drahtbundes zwei Vierfachbindungen, also eine Achtfachbindung hergestellt wird. Es ergibt sich somit eine kurze Taktzeit zur Herstellung dieser Achtfachbindung und Beschädigungen der Drahtwindungen sind ausgeschlossen. Weil während der Bindezyklen für die beiden Vierfachbindungen die Lage des Drahtbundes und der Preßdruck unverändert bleiben, ergibt sich im Endzustand eine gleichmäßige Verteilung der Federkraft des Bundes auf alle acht Bindungen.

Die Erfindung wird anhand der Zeichnungen näher erläutert.
- Fig. 1: zeigt schematisch ein Drahtbundpreß- und Bindesystem für Drahtbunde in einer Drahtbundadjustage,
- Fig. 2: eine Vierfachbindung,
- Fig. 3: eine bekannte Achtfachbindung und
- Fig. 4: eine Achtfachbindung gemäß dem Verfahren nach der Erfindung.

Bei der Vorrichtung gemäß Fig. 1 wird der Drahtbund 1 mit Hilfe eines C-Hakens in die Bundpresse 3 befördert. Der Drahtbund wird in der Bundpresse positioniert (gehoben) und von den Stirnseiten her in einem Preßvorgang verdichtet. Der Bindeprozeß besteht aus einer Vierfachbindung des gepreßten Bundes durch das Auge, wobei die vier Bindungen 4 um 90° zueinander versetzt sind, wie das Fig. 2 zeigt.

Diese Art Bindung bei Drahtbunden genügt zwar normalen Ansprüchen, ist aber bei größeren Belastungen während des Transports der Drahtbunde nicht ausreichend.

Wie eingangs beschrieben sollte für größere Belastungen des Drahtbundes beim Transport eine Achtfachbindung vorgesehen werden, wie sie in Fig. 3 dargestellt ist. Diese durch Drehen des Drahtbundes in der Drahtbundpresse hergestellten Bindungen 4 haben u.a. den in der Beschreibungseinleitung angegebenen Nachteil.

Die Erfindung geht einen ganz anderen Weg, indem sie den Drahtbund in der Drahtbundpresse in ein und derselben Lage und bei unverändertem Preßdruck nacheinander zwei Vierfachbindungen vorsieht. Der Drahtbund wird also dabei nicht gedreht, so daß es keine Beschädigungen der Drahtwindungen geben kann. Die Taktzeiten sind kurz und vor allem ist ein sicherer Transport auch bei größeren Belastungen des Drahtbundes möglich, weil eine gleichmäßige Verteilung der Federkraft des Bundes auf alle acht Bindungen 4 gegeben ist.

## Patentansprüche

1. Verfahren zur Herstellung von mehrfachen Bindungen an horizontal angeordneten Drahtbunden, wobei eine Bindung des gepreßten Drahtbundes durch um 90° versetztes Bindematerial erfolgt, **dadurch gekennzeichnet, daß** nach Beendigung des Bindezyklus in unveränderter Lage und bei unverändertem Preßdruck des Drahtbundes ein weiterer vollständiger Bindevorgang zu einer Achtfachbindung durchgeführt wird.

2. Verfahren nach Anspruch 1, **dadurch gekennzeichnet, daß** als Bindematerial Bandstahl verwendet wird.

3. Verfahren nach Anspruch 1, **dadurch gekennzeichnet, daß** als Bindematerial Stahldraht verwendet wird.

## Claims

1. Method for the multiple banding of horizontally disposed coils of wire, the banding of the compacted wire coils being effected with banding material offset by 90°, **characterised in that** on completion of the first banding cycle, a second complete banding cycle is carried out on the wire coil, which is kept in an unchanged position and under unchanged compacting pressure, to produce an eight-fold banding.

2. The method of claim 1, **characterised in that** steel strip is used as banding material.

3. The method of claim 1, **characterised in that** steel wire is used as banding material.

## Revendications

1. Procédé pour la fabrication de ligatures multiples sur des bobines de fil agencées horizontalement, une ligature de la bobine de fil comprimée étant réalisée par du matériau de ligature tourné de 90°, **caractérisé en ce qu'**une fois le cycle de ligature terminé, on réalise un autre cycle complet de ligature sans changer la position et sans modifier la pression de compression de la bobine de fil pour obtenir une liaison octuple.

2. Procédé selon la revendication 1, **caractérisé en ce qu'**on utilise de l'acier en bande comme matériau de ligature.

3. Procédé selon la revendication 1, **caractérisé en ce qu'**on utilise du fil d'acier comme matériau de ligature.
